# EUROPÄISCHE PATENTSCHRIFT

(11) **EP 3 014 605 B1**
(45) Veröffentlichungstag und Bekanntmachung des Hinweises auf die Patenterteilung: **24.10.2018**
(21) Anmeldenummer: 14744422.8
(22) Anmeldetag: 25.06.2014
(51) Int. Cl.: G10D 9/02

(54) **VORRICHTUNG, MUNDSTÜCK UND BLATT FÜR EIN BLASINSTRUMENT**
DEVICE, MOUTHPIECE, AND REED FOR A WIND INSTRUMENT
DISPOSITIF, EMBOUT BUCCAL ET LAME POUR INSTRUMENT À VENT

(30) Priorität: 25.06.2013 AT 504162013
(43) Veröffentlichungstag der Anmeldung: 04.05.2016
(73) Patentinhaber: Technische Universität Wien, 1040 Wien (AT)
(72) Erfinder: WASSERMANN, Johann, A-1210 Wien (AT)
(74) Vertreter: Sonn & Partner Patentanwälte
(86) Internationale Anmeldenummer: PCT/AT2014/050143
(87) Internationale Veröffentlichungsnummer: WO 2014/205471

(56) Entgegenhaltungen:
- EP-A1- 1 324 310
- DE-C- 571 418
- GB-A- 626 478
- US-A- 2 181 880
- US-A- 3 340 759
- US-A- 3 523 481
- US-A1- 2009 301 284

## Beschreibung

Die Erfindung betrifft eine Vorrichtung für ein Blasinstrument gemäß dem Oberbegriff von Anspruch 1.

Im Stand der Technik sind seit längerem Mundstücke für Blasinstrumente bekannt, welche mit einem Blatt aus einem Kunststoffmaterial verwendet werden. Im Vergleich zur herkömmlichen Ausführung aus Holz zeichnen sich die Kunststoffblätter durch eine höhere Lebensdauer, niedrigere Herstellungskosten und vergleichsweise geringe Fertigungstoleranzen aus. Nachteiligerweise können die Kunststoffblätter jedoch bisher nicht die Klangqualität von Rohrblättern aus Holz erreichen.

In der AT 507 515 A1 wurde als Ursache für den schlechteren Klang von Kunststoffblättern das unterschiedliche Schwingungsverhalten vermutet. Um das Klangverhalten des Kunststoffblatts zu verbessern, wurde bei diesem Stand der Technik vorgeschlagen, die Aufschlagfläche am Mundstück durch Ausnehmungen zu verringern. Hiermit soll das Anschlagen des Blatts gedämpft werden, um das Dämpfungsverhalten eines Holz-Rohrblatts nachzubilden. Ungeachtet intensiver Forschungen zum Schwingungs- bzw. Dämpfungsverhalten solcher Kunststoffblätter konnte jedoch bisher der Klang von Holzblättern nicht erreicht werden.

Die US 1,783,824 A offenbart ein Mundstück für Blasinstrumente, bei welchem ein Blatt aus Metall oder Holz vorgesehen ist. Das Blatt weist einen Vibrationsabschnitt und einen Basis- oder Befestigungsabschnitt auf. Um eine luftdichte Befestigung des Blatts am Mundstück zu erzielen, ist am Befestigungsabschnitt unterseitig ein flexibles Material, beispielsweise Kork oder Gummi, vorgesehen. Dieser Stand der Technik beschreibt daher lediglich eine schonende Befestigung des Blatts.

Die US 2005/087057 A1 (vgl. auch die EP 1 324 310 A1) zeigt ein Mundstück für Blasinstrument, bei welchem zwischen einem Blatt und einem Mundstück ein Insert vorgesehen ist, um die Spieleigenschaften des Blasinstruments zu verbessern. Das Insert erstreckt sich vom Schaft- bzw. Befestigungsabschnitt des Blatts in die seitlichen Begrenzungsflächen des Fensters. Zu diesem Zweck kann das Insert Zungenabschnitte aufweisen. Das Insert kann aus einer Aluminiumlegierung oder aus einem Plastikmaterial gefertigt sein. Dieser Stand der Technik zielt jedoch lediglich auf die Beeinflussung des Vibrationsverhaltens des Blatts ab.

In der US 2,495,484 A ist ein weiteres Mundstück für Blasinstrumente gezeigt, bei welchem am Mundstück eine flexible Auflageplatte für ein herkömmliches Blatt vorgesehen ist. Dieser Stand der Technik versucht ebenfalls, das Klangverhalten über die Vibrationseigenschaften zu beeinflussen.

Im Zusammenhang mit einem herkömmlichen Rohrblatt wurde zudem in der GB 626,478 ein Mundstück mit einem andersartigen Aufbau beschrieben, bei welchem das Rohrblatt durch rippenförmige Vorsprünge vom Mundstück beabstandet wird. Hiermit soll die Tonerzeugung erleichtert werden. Um bei dieser Ausführung dennoch eine ausreichende Luftabdichtung zu erzielen, wird zwischen dem Rohrblatt und dem Mundstück eine biegsame Platte oder ein Gummistreifen angeordnet.

US 3 340 759 A offenbart ein Rohrblatt für Holzblasinstrumente und ein Verfahren zur Herstellung desselben. Um die Nachteile herkömmlicher Blätter zu beseitigen, welche mit Speichel benetzt werden müssen, um gute Spieleigenschaften aufzuweisen, wird ein herkömmliches poröses Rohrblatt mit einem Plastisol imprägniert, wodurch die Widerstandsfähigkeit gegen Feuchtigkeit und Bakterien erhöht wird. Zusätzlich können die Feinstporen, welche unzulänglich mit Plastisol versiegelt wurde, mit einem Wachs gefüllt werden.

US 3 523 481 A offenbart eine elastische Befestigung eines Rohrblatts für Blasinstrumente. Dabei ist der Schaftabschnitt des Rohrblatts zwischen zwei elastischen Körpern angeordnet, wobei der elastische Körper in einer Ausnehmung des Mundstücks angeordnet ist und die Anordnung mittels eines Fixierrings verspannt wird, welcher über den elastischen Körper geschoben wird.

DE 571 418 C beschreibt eine Vorrichtung zur Einstellung des Spalts zwischen einem herkömmlichen Rohrblatt und einem Mundstück mittels eines über Schrauben verstellbaren Tragstücks.

US 2 181 880 A offenbart ebenfalls eine Vorrichtung zur Verstellung des Spalts zwischen dem Lippenstück eines Mundstücks und einem Rohrblatt. Dabei ist eine Zwischenplatte zwischen dem Rohrblatt und der Auflagefläche des Mundstücks angeordnet, an dessen hinterem Ende sich eine Lasche befindet, welche mit einer exzentrischen Ringnut eines Verstellrings in Eingriff ist. Bei Verdrehung des Rings wird die Zwischenplatte und entsprechend das Rohrblatt bewegt, wodurch sich der Spalt verändert.

US 2009/301284 A1 beschreibt ein Kunststoffblatt für Holzblasinstrumente, welches beispielsweise aus einem nicht axial orientierten Polypropylen gefertigt sein kann.

Demgegenüber hat die Erfindung zum Ziel, die Nachteile des Standes der Technik bei Verwendung eines Kunststoffmaterials für das Blatt zu reduzieren bzw. zu beheben. Demnach ist es Aufgabe der Erfindung, eine Vorrichtung für Blasinstrumente, ein Mundstück und/oder ein Blatt der eingangs definierten Art zu schaffen, mit welcher bzw. mit welchem das Klangverhalten der Vorrichtung verbessert wird.

Zur Lösung dieser Aufgabe ist eine Vorrichtung mit den Merkmalen von Anspruch 1.

Erfindungsgemäß sind an den Kontaktflächen zwischen Blatt und Mundstück Dichtmittel vorgesehen, welche vorteilhafterweise bewirken, dass der Luftstrom durch eine, im Ruhezustand des Blatts freibleibende, Öffnung des Fensters präzise unterbrochen bzw. freigegeben wird, wenn das Blatt zur Tonerzeugung in Bewegung und/oder Schwingung versetzt wird. Durch die Anordnung von Dichtmitteln zur Abdichtung des Luftstroms kann die Klangqualität der Vorrichtung wesentlich gesteigert werden, ohne die Bewegungs- und/oder Schwingungseigenschaften des Blatts nachteilig zu beeinflussen. Die Erfindung beruht auf der überraschenden Erkenntnis, dass aufgrund der Dichtmittel an den Kontaktflächen die Klangeigenschaften eines Holzblatts, welches beim Einspielen befeuchtet wird und damit beim Anlegen eine gute Abdichtung des Fensters ermöglicht, in vorteilhafter Weise nachgebildet werden können. Somit können erfindungsgemäß die Vorteile des Kunststoffblatts, wozu insbesondere Dauerhaftigkeit, kostengünstige Fertigung und geringe Fertigungstoleranzen zählen, mit einem Klangverhalten kombiniert werden, welches bei einem Holzblatt nach dem Einspielen erzielt wird. Zur Erzielung einer die Klangeigenschaften positiv beeinflussenden Dichtwirkung sind die Dichtmittel durch ein Dichtmaterial mit einer geringeren Shore-A-Härte als das Kunststoffmaterial des Blatts gebildet, wobei die Shore-A-Härte des Dichtmaterials zwischen 10 und 50, bevorzugt zwischen 15 und 30, insbesondere im Wesentlichen 20, beträgt.

Um die Abdichtung des Fensters des Mundstücks durch das in Bewegung und/oder Schwingung versetzte Blatt zu verbessern, ist es erfindungsgemäß weiters vorgesehen, wenn Dichtmittel entlang zumindest einer im Wesentlichen in Längsrichtung des Mundstücks verlaufenden seitlichen Begrenzungsfläche des Fensters, vorzugsweise entlang beider gegenüberliegender seitlicher Begrenzungsflächen des Fensters, vorgesehen sind. Beim Spielen kontaktiert das Blatt entsprechend der Bewegung und/oder Frequenz der Schwingung die seitlichen Begrenzungsflächen des Fensters. Aufgrund der Dichtmittel an den Kontaktflächen wird der Luftstrom je nach Schwingungszustand des Blatts präzise unterbrochen bzw. freigegeben. Die Abdichtung des Fensters entlang der längsseitigen Begrenzungsflächen des Mundstücks, welche erst durch das bewegte und/oder schwingende Blatt vollständig kontaktiert werden, bewirkt eine im Vergleich zu bisherigen Kunststoffblättern wesentlich bessere Klangqualität, welche an jene von hochqualitativen Holz-Rohrblättern heranreicht.

Im Rahmen von Untersuchungen zur Klangqualität des Mundstücks hat es sich zudem als vorteilhaft herausgestellt, wenn Dichtmittel entlang einer an den Schaftabschnitt des Blatts angrenzenden, quer zur Längsrichtung des Mundstücks verlaufenden Begrenzungsfläche des Fensters vorgesehen sind. Bei dieser Ausführung werden daher die benachbart des Schaftabschnitts des Blatts ausgebildeten Kontaktflächen zwischen Blatt und Mundstück mit Dichtmitteln versehen, wodurch die Klangeigenschaften des Mundstücks weiter verbessert werden können.

Gemäß einer bevorzugten Ausführungsform ist zudem vorgesehen, dass Dichtmittel entlang einer im Bereich der Spitze des Mundstücks quer zur Längsrichtung des Mundstücks verlaufenden Begrenzungsfläche des Fensters vorgesehen sind. Im Ruhezustand des Mundstücks liegt das Blatt flächig an der Auflage des Mundstücks an, wobei das Fenster des Mundstücks abgesehen von einer schmalen Öffnung verschlossen wird. Die freibleibende Öffnung weist eine sogenannte Bahnlänge und eine Bahnöffnung auf. Die Bahnlänge bezeichnet die Erstreckung der Öffnung in Längsrichtung des Mundstücks. Als Bahnöffnung wird der Abstand zwischen dem freien Ende des Blatts und der zugewandten Begrenzungsfläche des Fensters bezeichnet. Im Ruhezustand der Vorrichtung ist das Blatt entlang der Bahnlänge beabstandet von den Begrenzungsflächen des Mundstücks angeordnet, während die übrigen Abschnitte des Blatts flächig an der Auflage des Mundstücks anliegen. Bei der bevorzugten Ausführung sind Dichtmittel an der Spitze des Mundstücks benachbart der Bahnöffnung des Mundstücks vorgesehen, wodurch eine vorteilhafte Abdichtung im Bereich der Bahnöffnung erzielbar ist.

Wenn Dichtmittel das Fenster des Mundstücks allseitig umgeben, kann vorteilhafterweise die Tonbildung innerhalb des Mundstücks erleichtert werden, wobei zudem die Klangeigenschaften wesentlich verbessert werden.

Aus fertigungstechnischer Sicht ist zu bevorzugen, wenn die Dichtmittel an der zumindest einen Begrenzungsfläche des Fensters befestigt sind. Demnach können die Dichtmittel in die Begrenzungsfläche des Fensters integriert werden, wodurch eine zuverlässige Abdichtung gegenüber dem schwingenden Blatt erzielt wird. Die Anbringung der Dichtmittel an den stillstehenden Kontaktflächen des Mundstücks ist vorteilhafterweise besonders stabil. Zudem kann eine besonders dauerhafte Ausführung erzielt werden.

Wenn die Dichtmittel in einer nutartigen Vertiefung der Begrenzungsfläche angeordnet sind, können vorteilhafterweise Beschädigungen der Dichtmittel selbst bei längerer Verwendung zuverlässig verhindert werden. Vorteilhafterweise ist diese Ausführung zudem besonders langlebig, da die Dichtmittel innerhalb der nutartigen Vertiefung lediglich geringem Verschleiß ausgesetzt sind.

Zur Erzielung einer zweckmäßigen Dichtwirkung entlang der Kontaktflächen zwischen dem Blatt und dem Mundstück hat es sich als vorteilhaft erwiesen, wenn die nutartige Vertiefung eine Breite von zwischen 0.1 mm und 2 mm, vorzugsweise von zwischen 0.25 mm und 1 mm, insbesondere von im Wesentlichen 0.6 mm, aufweist.

Vorteilhafte Dichteigenschaften können zudem erreicht werden, wenn die nutartige Vertiefung eine Tiefe von zwischen 0.2 mm und 3.2 mm, vorzugsweise von zwischen 0.4 mm und 2.0 mm, insbesondere von im Wesentlichen 1.4 mm, aufweist.

Wenn die in der nutartigen Vertiefung angeordneten Dichtmittel bündig mit den benachbarten Abschnitten der Begrenzungsfläche abschließen, wird die Schwingung des Blatts durch die Dichtmittel nicht beeinträchtigt. Bei dieser Ausführung werden die Schwingeigenschaften des Blatts nicht beeinträchtigt, wobei jedoch aufgrund der Dichtmittel an den Kontaktflächen die Klangeigenschaften des Mundstücks im Vergleich zu herkömmlichen Ausführungen wesentlich verbessert werden können.

Zur Erzielung spezieller Spieleigenschaften, beispielsweise zur Verstärkung der Anschlagsdämpfung, oder zur Erhöhung der Dichtwirkung, können die Dichtmittel alternativ eine Erhöhung von zwischen 0.02 mm und 0.8 mm, vorzugsweise von zwischen 0.05 mm bis 0.3 mm, gegenüber einem angrenzenden Abschnitt der Begrenzungsfläche des Fensters ausbilden. Bei dieser Ausführung springen daher die Dichtmittel von der umgebenden Fläche des Fensters vor.

Gemäß einer alternativen bevorzugten Ausführungsform der Erfindung sind Dichtmittel an einer der zumindest einen Begrenzungsfläche des Fensters zugewandten Anlagefläche des Blatts gebildet bzw. wirksam. Die Dichtmittel am Blatt können die Dichtmittel an den Begrenzungsflächen des Fensters ersetzen. Selbstverständlich können alternativ korrespondierende Dichtmittel sowohl an der Anlagefläche des Blatts als auch an zumindest einer Begrenzungsfläche des Fensters angeordnet sein.

Zur Abdichtung des schwingenden Blatts ist bei einer bevorzugten Ausführung vorgesehen, dass die Anlagefläche des Blatts Dichtmittel aufweist, wobei die Dichtmittel als Beschichtung auf dem Kunststoffmaterial des Blatts ausgebildet sind, wobei die Beschichtung aus einem vom Kunststoffmaterial des Blatts verschiedenen Dichtmaterial besteht. Bei dieser Ausführung bildet daher das Kunststoffmaterial den Kern des Blatts, wobei das Blatt an der Anlagefläche mit den Dichtmitteln beschichtet ist. Die Beschichtung ist bei dieser Ausführung durch ein vom Kunststoffmaterial des Blatts verschiedenes Dichtmaterial gebildet. Hierbei kann das Dichtmaterial im Vergleich zum Kernmaterial bessere Dichteigenschaften aufweisen, wobei das Kernmaterial wiederum hinsichtlich der Spiel- bzw. Schwingungseigenschaften optimiert sein kann. Das Dichtmaterial kann bevorzugt durch im Stand der Technik an sich bekannte Beschichtungsverfahren, beispielsweise Sputterdeposition, Spin- oder Dip-Coating, Plasma-, Nano- oder Funktions-Beschichtung, chemisches Pfropfen, insbesondere aufweisend die Schritte photochemische Initiierung, wärmeaktive Initiierung, "Surface Photografting", Plasmamodifikation (mit Oxidieren und Kleben), "Plasma Corona" (Anbringen von Ankergruppen zur Bindung von z.B. Silikonharzen) oder Transfer-Druck an der dem Mundstück zugewandten Unterseite des Blatts angebracht werden. Die Details dieser Beschichtungsverfahren sind im Stand der Technik an sich bekannt, so dass sich nähere Ausführungen hierzu erübrigen können. Die Beschichtung kann eine Dicke von zwischen 1 µm und 0.5 mm, vorzugsweise von zwischen 20 µm und 0.2 mm, insbesondere von im Wesentlichen 50 µm, aufweisen. Die Anbringung einer solchen dünnen Beschichtung bewirkt eine vorteilhafte Abdichtung des schwingenden Blatts, ohne hierdurch die Spiel- und/oder Schwingeigenschaften des Blatts wesentlich zu beeinflussen, welche vorwiegend durch das bei dieser Ausführung den Kern bildende Kunststoffmaterial des Blatts bestimmt sind.

Bei den vorstehend beschriebenen Ausführungsformen ist es von Vorteil, wenn das Dichtmaterial der Dichtmittel ein Kunststoff, vorzugsweise Teflon, Nylon, ein Silikon- oder Uritan-Kautschuk, Nitril-Butadien-, Fluor-Karbon-, Ethylen-Propylen-Dien-, Akrylat-, Methyl-Vinyl-Silikon-Kautschuk oder ein thermoplastisches Elastomer, ist.

Hierbei ist es zudem günstig, wenn als Kunststoffmaterial des Blatts Polypropylen, Polyethylen oder ein Faser-Kunststoff-Verbundwerkstoff, insbesondere mit Kohle-, Aramid- oder Glasfasern, vorgesehen ist.

Gemäß einer alternativen Ausführungsform der Erfindung bildet das Kunststoffmaterial des Blatts die Dichtmittel. Bei dieser Ausführung wird daher die Abdichtung durch das Kunststoffmaterial erzielt, welches an der Anlagefläche auf der der Tonkammer zugewandten Seite des Blatts vorgesehen ist.

Bei einer bevorzugten Variante ist das die Dichtmittel bildende Kunststoffmaterial des Blatts auf einem hiervon verschiedenen Kernmaterial, insbesondere Metall, angeordnet. Bei dieser Ausführung ist daher das die Abdichtung bewerkstelligende Kunststoffmaterial als Beschichtung des Kernmaterials ausgebildet. Hierbei ist es insbesondere günstig, wenn das Kernmaterial, beispielsweise Bronze, im Wesentlichen vollständig in dem aus einer oder mehreren Schichten bestehenden Kunststoffmaterial eingebettet ist. Ein solches Blatt mit einem Kernmaterial und einer Beschichtung aus dem Kunststoffmaterial kann insbesondere in einem Mehrkomponenten-Spritzgussverfahren hergestellt werden. Alternativ kann eines der oben aufgelisteten Beschichtungsverfahren verwendet werden. Das Kunststoffmaterial weist zumindest auf der der Tonkammer zugewandten Seite gut abdichtende Eigenschaften auf. Bei dieser Ausführung können die mechanischen Eigenschaften des Blatts im Wesentlichen durch das Kernmaterial, insbesondere Metall, und die Dicht- und Dämpfungseigenschaften durch das das Kernmaterial umgebende Kunststoffmaterial erzielt werden. Bei dieser Ausführung wird das die Dichtmittel bildende Kunststoffmaterial bevorzugt aus der Gruppe bestehend aus Teflon, Nylon, Silikon- oder Uritan-Kautschuk, Nitril-Butadien-, Fluor-Karbon-, Ethylen-Propylen-Dien-, Akrylat-, Methyl-Vinyl-Silikon-Kautschuk oder ein thermoplastisches Elastomer ausgewählt.

Bei einer alternativen Ausführung ist das Blatt aus dem die Dichtmittel bildenden Kunststoffmaterial gefertigt. Demnach besteht das Blatt bei dieser Ausführung aus dem Kunststoffmaterial, mit welchem die Dichtwirkung an der Anlagefläche erzielt wird. Dies kann beispielsweise dadurch erreicht werden, dass das Blatt an der Anlagefläche eine funktionell hydrophile Oberfläche aufweist, welche sich durch besonders gute Dichtwirkung auszeichnet. Zur Herstellung der funktionell hydrophilen Oberfläche kann das Blatt zumindest an der Anlagefläche durch Pfropfen mit strahlenchemischer Initiierung behandelt werden, wodurch eine erhöhte Feuchtigkeitsaufnahme an der Oberfläche entsteht.

Bei allen vorstehend erläuterten Ausführungsformen ist es von Vorteil, wenn das Mundstück zumindest im Bereich der Begrenzungsflächen des Fensters aus einem formfesten Material, beispielsweise aus gehärtetem Kautschuk, Ebonit oder Acryl, gefertigt ist. Die verschiedenen Ausführungen des Dichtmittels weisen vorzugsweise jeweils eine wesentlich geringere Härte bzw. eine höhere Anschmiegsamkeit als das Material des Mundstücks auf, um eine im Vergleich zum Material des Mundstücks bessere Dichtwirkung zu erzielen.

Die Erfindung wird nachstehend anhand von in der Zeichnung dargestellten Ausführungsbeispielen, auf die sie jedoch nicht beschränkt sein soll, noch weiter erläutert. Darin zeigen:
Fig. 1a und Fig. 1b jeweils eine erfindungsgemäße Ausführungsform eines Mundstücks für ein Blasinstrument, bei welchem Dichtmittel an Begrenzungsflächen eines Fensters des Mundstücks vorgesehen sind;
Fig. 2 eine Schnittansicht gemäß der Linie II-II in Fig. 1a, wobei das Mundstück mit einem (in Fig. 1a bzw. Fig. 1b nicht gezeigten) Blatt verbunden ist;
Fig. 3 eine Fig. 2 entsprechende Schnittansicht einer alternativen Ausführungsform der Erfindung, bei welcher die Dichtmittel als Beschichtung des Blatts ausgebildet sind.

In Fig. 1 ist ein Mundstück 1 für ein Blasinstrument gezeigt, welches in der gezeigten Ausführung zu einer Klarinette (nicht gezeigt) passt. Das Mundstück 1 weist ein im Wesentlichen trapezförmiges Fenster 2 auf, das sich in Richtung der Spitze 3 des Mundstücks 1 hin verbreitert. Das Fenster 2 wird allseitig durch Begrenzungsflächen 4 des Mundstücks 1 eingerahmt. Das Mundstück 1 weist einerseits seitliche Begrenzungsflächen 4' auf, welche sich streifenförmig in Längsrichtung des Mundstücks 1 erstrecken. Zudem weist das Mundstück 1 an den Schmalseiten des Fensters 2 jeweils eine quer verlaufende Begrenzungsflächen 4'' bzw. 4''' auf, wobei die Begrenzungsfläche 4''' benachbart der Spitze 3 des Mundstücks 1 vorgesehen ist.

Wie aus Fig. 1 weiters ersichtlich, weist das Mundstück 1 eine im Wesentlichen ebene Auflage 5 auf, welche die Begrenzungsflächen 4', 4'' des Mundstücks 1 fortsetzt. Die Auflage 5 dient zur Befestigung eines (in Fig. 1 nicht gezeigten) Blatts 6 (vgl. Fig. 2). Zudem weist das Mundstück 1 einen Verbindungsabschnitt 7 zur Verbindung des Mundstücks 1 mit dem Blasinstrument auf, welcher in der gezeigten Ausführung durch einen konisch zusammenlaufenden Endbereich des Mundstücks 1 gegenüberliegend der Spitze 3 gebildet ist. Alternativ kann beispielsweise eine Schraubverbindung zwischen dem Mundstück 1 und dem Blasinstrument vorgesehen sein.

Wie aus Fig. 2 ersichtlich, weist das Blatt 6 einen Schaftabschnitt 8 auf, welcher im montierten Zustand des Blatts 6 flächig an der Auflage 5 des Mundstücks 1 anliegt. Zur Befestigung des Blatts 6 werden aus dem Stand der Technik hinlänglich bekannte (nicht dargestellte) Befestigungsmittel verwendet. Das Blatt kann beispielsweise durch eine um das Blatt 6 gestülpte und fixierte Klemme (nicht gezeigt) am Mundstück 1 befestigt werden. Alternativ kann ein Band um das Blatt 6 gewickelt werden (nicht gezeigt). In der gezeigten Ausführung des Mundstücks ist die Auflage 5 im Wesentlichen eben ausgebildet. Alternativ kann die Auflage 5 geringfügig konkav gewölbt sein, wodurch das Blatt 6 im montierten Zustand vorgespannt wird. Beiden Ausführungen ist jedoch gemeinsam, dass der Schaftabschnitt 8 des Blatts 6 im montierten, festgeklemmten Zustand flächig an der Auflage 5 anliegt.

Wie aus Fig. 2 weiters ersichtlich, weist das Blatt 6 einen freien Endabschnitt 9 auf, welcher zur Tonerzeugung bewegt bzw. in Schwingung versetzt wird. Der freie Endabschnitt 9 weist an der Unterseite eine im Wesentlichen plane Anlagefläche 10 auf, welche im schwingungsfreien Ruhezustand des Blatts 6 abschnittsweise die seitlichen Begrenzungsflächen 4' des Mundstücks 1 kontaktiert. Die Begrenzungsflächen 4' sind zur Spitze 3 hin abgerundet bzw. konvex gewölbt, so dass benachbart der Spitze 3 des Mundstücks 1 eine schmale Öffnung 11 zwischen dem Blatt 6 und den zugewandten Abschnitten der Begrenzungsflächen 4' des Mundstücks 1 gebildet wird. Zur Tonerzeugung wird vom Spieler ein Luftstrom erzeugt, welcher durch die Öffnung 11 über das Fenster 2 in eine Tonkammer 12 des Mundstücks 1 gelangt. Die Tonkammer 12 ist durch einen zentralen Hohlraum des Mundstücks 1 gebildet, welcher sich vom Fenster 2 bis zum Verbindungsabschnitt 7 des Mundstücks 1 erstreckt.

Wie in Fig. 3 mit einem Pfeil 13 angedeutet ist, wird das Blatt 6 beim Spielen senkrecht zu seiner Längsebene bewegt bzw. in Schwingung versetzt, wobei die Anlagefläche 10 des Blatts 6, einschließlich der im Ruhezustand vom Mundstück 1 beabstandeten Abschnitte der Anlagefläche 10, an den Begrenzungsflächen 4 des Fensters 2 angelegt werden. Hierbei wird die Öffnung 11 mit der Frequenz der Schwingung bzw. resultierenden Bewegung verschlossen bzw. freigegeben, wodurch in Kombination mit der Tonkammer 12 der entsprechende Ton hervorgerufen wird.

In der gezeigten Ausführung ist das Blatt 6 aus einem Kunststoffmaterial gefertigt. Die Fertigung des Blatts 6 aus Kunststoff weist gegenüber einer herkömmlichen Ausführung aus Holz viele Vorteile auf, wozu insbesondere eine höhere Lebensdauer und vergleichsweise geringe Toleranzen in der Serienfertigung zählen. Andererseits konnte die Klangqualität von KunststoffBlättern bisher nicht an jene von Blättern aus Holz herankommen, welche das optimale Klangverhalten allerdings erst nach einer gewissen Einspielzeit erreichen.

Um die Vorzüge des Kunststoff-Blatts 6 zu nutzen und zugleich eine mit Holzblättern vergleichbare Klangqualität zu erreichen, sind bei der gezeigten Ausführung der Vorrichtung Dichtmittel 14 zur Abdichtung des Luftstroms zwischen dem Blatt 6 und zumindest einer der Begrenzungsflächen 4; 4', 4", 4''' vorgesehen. Aufgrund der Abdichtung der Kontaktflächen zwischen dem Blatt 6 und den Begrenzungsflächen 4 kann der Luftstrom für die Tonerzeugung mit hoher Präzision unterbrochen bzw. freigegeben werden, wenn das Blatt 6 durch eine Bewegung oder im Schwingungszustand die Öffnung 11 verschließt bzw. freigibt.

Wie aus Fig. 1a ersichtlich, sind Dichtmittel 14 entlang beider seitlicher Begrenzungsflächen 4' des Fensters vorgesehen, wodurch eine zuverlässige Abdichtung der Öffnung 11 bei der Auf- und Ab-Bewegung des bewegten bzw. schwingenden Blatts 3 erzielt wird. Zudem sind Dichtmittel 14 an der Begrenzungsfläche 4", welche unmittelbar an die Auflage 5 des Mundstücks 1 anschließt, vorgesehen. In der Ausführung gemäß Fig. 1a sind zudem Dichtmittel 14 entlang der Begrenzungsfläche 4''', welche an der Spitze 3 des Mundstücks 1 verläuft, vorgesehen, so dass bei dieser Ausführung die Dichtmittel 14 das Fenster 2 des Mundstücks 1 allseitig umgeben.

Wie aus Fig. 1b ersichtlich, wird bei dieser Ausführung der Vorrichtung auf die Anordnung von Dichtmitteln 14 im Bereich der Spitze 3 des Mundstücks 1 verzichtet.

Gemäß Fig. 1, 2 sind die Dichtmittel 14 jeweils an den entsprechenden Begrenzungsflächen 4 des Mundstücks 1 angebracht. In der Ausführung der Fig. 1, 2 sind die Dichtmittel 14 durch ein Dichtmaterial 14' gebildet, welches in einer nutartigen Vertiefung 15 angeordnet ist. Je nach Ausführung verläuft die nutartige Vertiefung 15 mit dem darin aufgenommenen Dichtmaterial 14' entlang einer oder mehrerer Begrenzungsflächen 4; 4', 4", 4''' des Mundstücks 1. Die nutartige Vertiefung 15 weist hierbei beispielsweise eine Breite von im Wesentlichen 0.6 mm und eine Tiefe von im Wesentlichen 1.4 mm auf. Das Dichtmaterial 14' innerhalb der nutartigen Vertiefung 15 schließt bündig mit den benachbarten Abschnitten der zugehörigen Begrenzungsflächen 4; 4', 4", 4''' ab. Vorteilhafterweise wird somit die Beweglichkeit des schwingenden Blatts 6 nicht durch die Anordnung des Dichtmaterials 14' beeinträchtigt. Um das Dichtmaterial 14' präzise mit der Ebene der zugehörigen Begrenzungsflächen 4; 4', 4", 4''' abzuschließen, kann das Mundstück 1 in der Fertigung mit dem Dichtmaterial 14' versehen werden, bevor das mit dem Dichtmaterial 14' versehene Mundstück 1 beispielsweise durch Schleifen auf die gewünschte Geometrie gebracht wird.

Zur Erzielung spezieller Spieleigenschaften (z.B. Verstärkung der Anschlagsdämpfung) oder zur Erhöhung der Dichtwirkung kann das Dichtmittel auch eine Erhöhung zwischen 0.02 mm und 0.8 mm, vorzugsweise 0.05 mm bis 0.3 mm, gegenüber der die Dichtmittel 14 aufnehmenden Fläche aufweisen (nicht gezeigt).

Das Dichtmaterial 14' der Dichtmittel 14 weist eine geringere Shore-A-Härte als das Kunststoffmaterial des Blatts 6 auf, wodurch die Dichtwirkung an den Kontaktflächen zwischen dem Blatt 6 und dem Mundstück 1 erzielt wird. Beispielsweise kann das Dichtmaterial 14' eine Shore-A-Härte von im Wesentlichen 20 aufweisen. Hierfür ist beispielsweise ein Silikonmaterial geeignet. Bei der Ausführung gemäß Fig. 1, 2 kann als Kunststoffmaterial des Blatts 6 beispielsweise Polypropylen, Polyethylen, eine Kohle-, Aramid- oder Glasfaserverbindung oder eine Kohlefaserverbindung vorgesehen sein. Entsprechend weist das Dichtmaterial 14' der Dichtmittel 14 eine geringere Shore-A-Härte als das Material des Mundstücks 1 im Bereich der Begrenzungsflächen 4 auf, welches beispielsweise ein gehärteter Kautschuk, Ebonit oder Acryl sein kann.

Wie aus Fig. 3 ersichtlich, sind die Dichtmittel 14 gemäß einer alternativen Ausführung an der Anlagefläche 10 des Blatts 6 gebildet, welche durch Bewegung und/oder im Schwingungszustand an den Begrenzungsflächen 4 des Fensters 2 angelegt wird.

Bei der Ausführung von Fig. 3 weist die Anlagefläche 10 des Blatts 6 eine Beschichtung 16 aus dem Dichtmaterial 14' auf, welches sich vom Kunststoffmaterial des übrigen Blatts 6 unterscheidet. Zur Ausbildung der Beschichtung 16 wird das Dichtmaterial 14' mittels bekannter Oberflächen- bzw. Dünnschichtverfahren, beispielsweise durch Mehrkomponenten-Spritzguss, Sputterdeposition, Spin- oder Dip-Coating, Plasma-, Nano- oder Funktions-Beschichtung, an der Unterseite des Blatts 6 angebracht. Vorzugsweise erstreckt sich die Beschichtung 16 über im Wesentlichen die gesamte Unterseite des Blatts 6. Das Dichtmaterial 14' kann entsprechend zur Ausführung von Fig. 1, 2 ausgebildet sein.

Gemäß einer alternativen Ausführung bildet das Kunststoffmaterial die Dichtmittel 14 an der Anlagefläche des Blatts 6. Hierbei kann einerseits das die Dichtmittel 14 bildende Kunststoffmaterial des Blatts 6 auf einem hiervon verschiedenen Kernmaterial, beispielsweise Bronze, angeordnet sein (nicht gezeigt). Dabei soll der verwendete Kunststoff einerseits die Anforderungen an die gewünschte Modulierbarkeit des Luftstromes durch den Musiker und andererseits die Abdichtfunktion an den Kontaktflächen bewerkstelligen.

Alternativ kann das Blatt 6 aus dem die Dichtmittel 14 bildenden Kunststoffmaterial gefertigt sein. Zu diesem Zweck kann das Blatt 6 aus dem Kunststoffmaterial an der Anlagefläche beispielsweise eine funktionell hydrophile Oberfläche aufweisen (nicht gezeigt).

## Patentansprüche

1. Vorrichtung für ein Blasinstrument, mit einem eine Tonkammer (12) einschließenden Mundstück (1), das ein mit der Tonkammer (12) verbundenes Fenster (2) aufweist, und mit einem ein Kunststoffmaterial aufweisenden Blatt (6), das einen flächig mit einer Auflage (5) des Mundstücks (1) verbundenen Schaftabschnitt (8) und einen beweglichen freien Endabschnitt (9) aufweist, welcher an Begrenzungsflächen (4; 4', 4", 4''') des Fensters (2) anlegbar ist, **dadurch gekennzeichnet, dass** das Blatt (6) an einer den Begrenzungsflächen (4; 4', 4", 4''') des Fensters (2) zugewandten Anlagefläche (10) und/oder das Mundstück (1) an zumindest einer der Begrenzungsflächen (4; 4', 4", 4''') des Fensters (2) Dichtmittel (14) entlang zumindest einer im Wesentlichen in Längsrichtung des Mundstücks (1) verlaufenden seitlichen Begrenzungsfläche (4') des Fensters (2) zur Abdichtung eines Luftstroms zwischen dem Blatt (6) und dem Mundstück (1) aufweist, wobei die Dichtmittel (14) durch ein Dichtmaterial (14') mit einer geringeren Shore-A-Härte als das Kunststoffmaterial des Blatts (6) gebildet sind, wobei die Shore-A-Härte des Dichtmaterials (14') zwischen 10 und 50 beträgt.

2. Vorrichtung nach Anspruch 1, **dadurch gekennzeichnet, dass** Dichtmittel (14) entlang beider gegenüberliegender seitlicher Begrenzungsflächen (4') des Fensters (2) vorgesehen sind.

3. Vorrichtung nach Anspruch 1 oder 2, **dadurch gekennzeichnet, dass** Dichtmittel (14) entlang einer an den Schaftabschnitt (8) des Blatts (6) angrenzenden, quer zur Längsrichtung des Mundstücks (1) verlaufenden Begrenzungsfläche (4") des Fensters (2) vorgesehen sind.

4. Vorrichtung nach einem der Ansprüche 1 bis 3, **dadurch gekennzeichnet, dass** Dichtmittel (14) entlang einer im Bereich der Spitze (3) des Mundstücks (1) quer zur Längsrichtung des Mundstücks (1) verlaufenden Begrenzungsfläche (4''') des Fensters (2) vorgesehen sind.

5. Vorrichtung nach einem der Ansprüche 1 bis 4, **dadurch gekennzeichnet, dass** Dichtmittel (14) das Fenster (2) des Mundstücks (1) allseitig umgeben.

6. Vorrichtung nach einem der Ansprüche 1 bis 5, **dadurch gekennzeichnet, dass** die Dichtmittel (14) an der zumindest einen Begrenzungsfläche (4; 4', 4", 4''') des Fensters (2) befestigt sind, wobei die Dichtmittel (14) bevorzugt in einer nutartigen Vertiefung (15) der Begrenzungsfläche (4; 4', 4", 4''') angeordnet sind.

7. Vorrichtung nach Anspruch 6, **dadurch gekennzeichnet, dass** die nutartige Vertiefung (15) eine Breite von zwischen 0.1 mm und 2 mm, vorzugsweise von zwischen 0.25 mm und 1 mm, insbesondere von im Wesentlichen 0.6 mm, und/oder eine Tiefe von zwischen 0.2 mm und 3.2 mm, vorzugsweise von zwischen 0.4 mm und 2.0 mm, insbesondere von im Wesentlichen 1.4 mm, aufweist.

8. Vorrichtung nach Anspruch 6 oder 7, **dadurch gekennzeichnet, dass** die in der nutartigen Vertiefung (15) angeordneten Dichtmittel (14) bündig mit den benachbarten Abschnitten der Begrenzungsfläche (4; 4', 4", 4''') abschließen.

9. Vorrichtung nach Anspruch 6 oder 7, **dadurch gekennzeichnet, dass** die Dichtmittel eine Erhöhung von zwischen 0.02 mm und 0.8 mm, vorzugsweise von zwischen 0.05 mm bis 0.3 mm, gegenüber einem angrenzenden Abschnitt der Begrenzungsfläche (4; 4', 4", 4''') des Fensters (2) ausbilden.

10. Vorrichtung nach einem der Ansprüche 1 bis 9, **dadurch gekennzeichnet, dass** die Anlagefläche (10) des Blatts (6) Dichtmittel (14) aufweist, wobei die Dichtmittel (14) als Beschichtung (16) auf dem Kunststoffmaterial des Blatts (6) ausgebildet sind, wobei die Beschichtung (16) aus einem vom Kunststoffmaterial des Blatts (6) verschiedenen Dichtmaterial besteht.

11. Vorrichtung nach einem der Ansprüche 1 bis 10, **dadurch gekennzeichnet, dass** die Shore-A-Härte des Dichtmaterials (14') zwischen 15 und 30, insbesondere im Wesentlichen 20, beträgt.

12. Vorrichtung nach einem der Ansprüche 1 bis 11, **dadurch gekennzeichnet, dass** das Dichtmaterial (14') der Dichtmittel (14) ein Kunststoff, vorzugsweise ein Teflon, Silikon, Nitril-Butadien-, Fluor-Karbon-, Ethylen-Propylen-Dien-, Akrylat-, Methyl-Vinyl-Silikon-Kautschuk oder ein thermoplastisches Elastomer, ist.

13. Vorrichtung nach einem der Ansprüche 1 bis 12, **dadurch gekennzeichnet, dass** als Kunststoffmaterial des Blatts (6) Polypropylen, Polyethylen, oder ein Faser-Kunststoff-Verbundwerkstoff, insbesondere mit Kohle-, Aramid- oder Glasfasern, vorgesehen ist.

## Claims

1. Device for a wind instrument, comprising a mouthpiece (1) that encloses a sound chamber (12) and has a window (2) connected to the sound chamber (12), and comprising a reed (6) that comprises a plastics material, a shaft portion (8) connected over the surface to a support (5) of the mouthpiece (1), and a movable free end portion (9) that can be placed on boundary surfaces (4; 4', 4", 4"') of the window (2), **characterised in that** the reed (6) comprises sealing means (14) on a contact surface (10) facing the boundary surfaces (4; 4', 4", 4"') of the window (2) and/or the mouthpiece (1) comprises sealing means on at least one of the boundary surfaces (4; 4', 4", 4"') of the window (2), along at least one lateral boundary surface (4') of the window (2) that extends substantially in the longitudinal direction of the mouthpiece (1), in order to seal an airflow between the reed (6) and the mouthpiece (1), the sealing means (14) being formed by a sealing material (14') having a lower Shore A hardness than the plastics material of the reed (6), the Shore A hardness of the sealing material (14') being between 10 and 50.

2. Device according to claim 1, **characterised in that** sealing means (14) are provided along the two opposite lateral boundary surfaces (4') of the window (2).

3. Device according to either claim 1 or claim 2, **characterised in that** sealing means (14) are provided along a boundary surface (4") of the window (2) that adjoins the shaft portion (8) of the reed (6) and extends transversely to the longitudinal direction of the mouthpiece (1).

4. Device according to any of claims 1 to 3, **characterised in that** sealing means (14) are provided along a boundary surface (4"') of the window (2) that extends transversely to the longitudinal direction of the mouthpiece (1) in the region of the tip (3) of the mouthpiece (1).

5. Device according to any of claims 1 to 4, **characterised in that** sealing means (14) surround the window (2) of the mouthpiece (1) on all sides.

6. Device according to any of claims 1 to 5, **characterised in that** the sealing means (14) are fastened to the at least one boundary surface (4; 4', 4", 4"') of the window (2), the sealing means (14) preferably being arranged in a groove-like recess (15) in the boundary surface (4; 4',4",4"').

7. Device according to claim 6, **characterised in that** the groove-like recess (15) has a width of between 0.1 mm and 2 mm, preferably of between 0.25 mm and 1 mm, in particular of substantially 0.6 mm, and/or a depth of between 0.2 mm and 3.2 mm, preferably of between 0.4 mm and 2.0 mm, in particular of substantially 1.4 mm.

8. Device according to either claim 6 or claim 7, **characterised in that** the sealing means (14) arranged in the groove-like recess (15) are flush with the adjacent portions of the boundary surface (4; 4', 4", 4"').

9. Device according to either claim 6 or claim 7, **characterised in that** the sealing means form a raised part of between 0.02 mm and 0.8 mm, preferably of between 0.05 mm to 0.3 mm, relative to an adjoining portion of the boundary surface (4; 4', 4", 4"') of the window (2).

10. Device according to any of claims 1 to 9, **characterised in that** the contact surface (10) of the reed (6) comprises sealing means (14), the sealing means (14) being designed as a coating (16) on the plastics material of the reed (6), the coating (16) consisting of a sealing material that is different from the plastics material of the reed (6).

11. Device according to any of claims 1 to 10, **characterised in that** the Shore A hardness of the sealing material (14') is between 15 and 30, in particular substantially 20.

12. Device according to any of claims 1 to 11, **characterised in that** the sealing material (14') of the sealing means (14) is a plastics material, preferably a Teflon, silicone, nitrile butadiene rubber, fluorocarbon rubber, ethylene propylene diene rubber, acrylate rubber, methyl vinyl silicone rubber or a thermoplastic elastomer.

13. Device according to any of claims 1 to 12, **characterised in that** polypropylene, polyethylene, or a fibre plastics composite material, in particular having carbon, aramid or glass fibres, is provided as the plastics material of the reed (6).

## Revendications

1. Dispositif destiné à un instrument à vent, comportant un bec (1) entourant une chambre (12), qui présente une lumière (2) reliée à la chambre (12), et une anche (6) comportant un matériau plastique, qui présente une partie talon (8) reliée en pleine surface à une table (5) du bec (1) et une partie d'extrémité libre mobile (9), qui peut s'appuyer contre des surfaces de délimitation (4 ; 4', 4", 4"') de la lumière (2), **caractérisé en ce que** l'anche (6) présente, sur une surface d'appui (10) dirigée vers les surfaces de délimitation (4 ; 4', 4", 4"') de la lumière (2), et/ou le bec (1) présente sur au moins l'une des surfaces de délimitation (4 ; 4', 4", 4"') de la lumière (2), des moyens d'étanchéité (14) le long d'au moins une surface de délimitation latérale (4') de la lumière (2), courant pour l'essentiel dans la direction longitudinale du bec (1), dans le but d'étanchéifier un flux d'air entre l'anche (6) et le bec (1), les moyens d'étanchéité (14) étant formés d'un matériau d'étanchéité (14') présentant une dureté Shore A inférieure à celle du matériau plastique de l'anche (6), la dureté Shore A du matériau d'étanchéité (14') étant comprise entre 10 et 50.

2. Dispositif selon la revendication 1, **caractérisé en ce que** des moyens d'étanchéité (14) sont prévus le long des deux surfaces de délimitation latérale opposées (4') de la lumière (2).

3. Dispositif selon la revendication 1 ou 2, **caractérisé en ce que** les moyens d'étanchéité (14) sont prévus le long d'une surface de délimitation (4") de la lumière (2), adjacente à la partie talon (8) de l'anche (6), courant perpendiculairement à la direction longitudinale du bec (1).

4. Dispositif selon l'une des revendications 1 à 3, **caractérisé en ce que** des moyens d'étanchéité (14) sont prévus le long d'une surface de délimitation (4"') de la lumière (2), courant dans la zone du bout (3) du bec (1) perpendiculairement à la direction longitudinale du bec (1).

5. Dispositif selon l'une des revendications 1 à 4, **caractérisé en ce que** des moyens d'étanchéité (14) entourent sur tous les côtés la lumière (2) du bec (1).

6. Dispositif selon l'une des revendications 1 à 5, **caractérisé en ce que** les moyens d'étanchéité (14) sont fixés à la ou aux surfaces de délimitation (4 ; 4', 4", 4"') de la lumière (2), les moyens d'étanchéité (14) étant disposés de préférence dans un renfoncement (15) de type rainure de la surface de délimitation (4 ; 4', 4", 4"').

7. Dispositif selon la revendication 6, **caractérisé en ce que** le renfoncement (15) de type rainure présente une largeur comprise entre 0,1 mm et 2 mm, de préférence entre 0,25 mm et 1 mm, en particulier pour l'essentiel de 0,6 mm, et/ou une épaisseur comprise entre 0,2 mm et 3,2 mm, de préférence entre 0,4 mm et 2,0 mm, en particulier pour l'essentiel de 1,4 mm.

8. Dispositif selon la revendication 6 ou 7, **caractérisé en ce que** les moyens d'étanchéité (14) disposés dans le renfoncement (15) de type rainure se terminent en affleurement avec les parties voisines de la surface de délimitation (4 ; 4', 4", 4"').

9. Dispositif selon la revendication 6 ou 7, **caractérisé en ce que** les moyens d'étanchéité forment une surélévation comprise entre 0,02 mm et 0,8 mm, de préférence entre 0,05 mm et 0,3 mm, par rapport à une partie adjacente de la surface de délimitation (4 ; 4', 4", 4"') de la lumière (2).

10. Dispositif selon l'une des revendications 1 à 9, **caractérisé en ce que** la surface d'appui (10) de l'anche (6) présente des moyens d'étanchéité (14), les moyens d'étanchéité (14) étant réalisés sous forme d'un revêtement (16) sur le matériau plastique de l'anche (6), le revêtement (16) étant constitué d'un matériau d'étanchéité différent du matériau plastique de l'anche (6).

11. Dispositif selon l'une des revendications 1 à 10, **caractérisé en ce que** la dureté Shore A du matériau d'étanchéité (14') est comprise entre 15 et 30, et en particulier est pour l'essentiel de 20.

12. Dispositif selon l'une des revendications 1 à 11, **caractérisé en ce que** le matériau d'étanchéité (14') des moyens d'étanchéité (14) est un plastique, en particulier un Teflon, une silicone, un caoutchouc nitrile-butadiène, fluor-carbone, éthylène-propylène-diène, acrylate, méthyl-vinyl-silicone, ou un élastomère thermoplastique.

13. Dispositif selon l'une des revendications 1 à 12, **caractérisé en ce qu'**on prévoit en tant que matériau plastique de l'anche (6) du polypropylène, du polyéthylène, ou un matériau composite fibres-plastiques, en particulier comportant des fibres de carbone, aramides ou de verre.
